# EUROPÄISCHE PATENTSCHRIFT

(11) **EP 2 627 569 B1**
(45) Veröffentlichungstag und Bekanntmachung des Hinweises auf die Patenterteilung: **03.05.2017**
(21) Anmeldenummer: 11748653.0
(22) Anmeldetag: 25.08.2011
(51) Int. Cl.: B65D 5/74

(54) **WIEDERVERSCHLIESSBARES AUSGIESSELEMENT MIT BARRIEREFOLIE UND STÜTZWAND**
RECLOSABLE POURING ELEMENT WITH BARRIER FILM AND SUPPORT WALL
ÉLÉMENT VERSEUR REFERMABLE À FILM BARRIÈRE ET PAROI DE SUPPORT

(30) Priorität: 15.10.2010 DE 102010048415
(43) Veröffentlichungstag der Anmeldung: 21.08.2013
(73) Patentinhaber: SIG Technology AG, 8212 Neuhausen am Rheinfall (CH)
(72) Erfinder: HIMMELSBACH, Sven, 8260 Stein am Rhein (CH); WASSUM, Markus, CH-8263 Buch (CH)
(74) Vertreter: Cohausz & Florack
(86) Internationale Anmeldenummer: PCT/EP2011/064596
(87) Internationale Veröffentlichungsnummer: WO 2012/048935

(56) Entgegenhaltungen:
- WO-A1-2007/085106
- US-A1- 2003 127 467
- US-A1- 2007 095 834
- US-B1- 6 402 019

## Beschreibung

Die Erfindung betrifft ein wiederverschließbares Ausgießelement für in Verpackungen abgefüllte Flüssigkeiten, insbesondere flüssige Lebensmittel, mit einem Grundkörper, welcher eine Ausgießöffnung, ein Außengewinde und einen Flansch zur Verbindung mit der Verpackung aufweist, einem Schneidring, welcher wenigstens eine Schneide und einen Vorsprung aufweist, und einem Schraubdeckel, welcher ein Innengewinde und wenigstens einen Mitnehmer aufweist, wobei die Ausgießöffnung durch eine Barrierefolie verschlossen ist.

Wiederverschließbare Ausgießelemente für in Verpackungen abgefüllte Lebensmittel sind aus der Praxis in vielerlei Ausführungen bekannt. Ein typischer Aufbau sieht drei Elemente vor: Einen Grundkörper, der auf die Verpackung appliziert wird; einen Schneidring, der die Verpackung beim erstmaligen Öffnen aufschneidet; und einen Schraubdeckel, der zum Öffnen und Verschließen der Verpackung dient.

Der Grundkörper weist regelmäßig eine Ausgießöffnung auf. Diese Ausgießöffnung wird häufig von der Innenseite der Verpackung mit einer gas- und wasserdichten Folie versiegelt, um die Verpackung vollständig abzudichten und den Inhalt der Verpackung vor Umwelteinflüssen zu schützen.

Der wenigstens eine Mitnehmer kann dabei wiederum mit einem Gewinde versehen sein.

Ein wiederverschließbares Ausgießelement, bei dem die Ausgießöffnung mit einer Barrierefolie verschlossen ist, ist aus der US 6,702,161 B1 bekannt.

Ein gattungsgemäßes Ausgießelement ist zudem aus der US 4,948,015 bekannt und wird dort in den Figuren 9 bis 13 als dritte Ausführungsform beschrieben. Das Ausgießelement besteht aus einem Grundkörper mit einem umlaufenden Flansch, der mit der Innenseite der Verpackung verbunden wird, einem Schraubdeckel und einem Schneidelement. Der Schraubdeckel weist ein Innengewinde auf, das mit einem an dem Grundkörper vorgesehenen Außengewinde zusammenwirkt. Zudem weist der Schraubdeckel ein innen liegendes Außengewinde auf, das mit einem an dem Schneidelement vorgesehenen Innengewinde zusammenwirkt. Der Grundkörper weist eine zylindrische Ausgießöffnung auf, die in ihrem unteren Bereich von einer Barrierefolie versiegelt ist. Beim erstmaligen Öffnen des Schraubdeckels soll die Barrierefolie von dem Schneidelement aufgeschnitten werden.

Das in der US 4,948,015 gezeigte Ausgießelement hat den Nachteil, dass die empfindliche Barrierefolie weitgehend ungeschützt angeordnet ist und daher leicht beschädigt werden kann. Einerseits kann der Inhalt der Verpackung beim Transport von innen gegen die Barrierefolie gedrückt werden, wodurch die Barrierefolie eingedrückt oder abgelöst werden könnte. Zudem könnte die Barrierefolie in Richtung der Ausgießöffnung gedrückt werden und dabei versehentlich durch das dicht oberhalb der Barrierefolie angeordnete Schneidelement beschädigt werden.

Ein weiteres wiederverschließbares Ausgießelement ist aus der WO 2007/085106 A1 bekannt. Dieses besteht im Wesentlichen aus einem spundförmigen Unterteil mit einem zylindrischem Ausgussstutzen, der durch eine Kappe verschließbar ist, und einem darin angeordneten Schneidring. Ausgussstutzen und Verschlusskappe sind dabei über eine entsprechende Gewindepaarung mittels Innen- und Außengewinde miteinander gekoppelt. Der im Wesentlichen zylindrische Schneidring weist eine Schneidekante und eine Einbuchtung auf. Auf diese Einbuchtung wirkt ein an der Verschlusskappe angeformter Mitnehmernocken, so dass beim Aufdrehen der Verschlusskappe sich der angetriebene Schneidring entsprechend seiner Lagerung im zylindrischen Ausgussstutzen schraubenlinienförmig nach unten bewegt und so das Behältnis im Bereich einer Sperrschicht perforiert und aufschneidet.

US 2007/095834 A1 zeigt ein wiederverschließbares Ausgießelement bestehend aus einem Flansch, einer zylindrischen Ausgießtülle und einer Schraubkappe. In der Ausgießtülle ist eine mit einer mehrlagigen Barrierefolie ausstaffierte Wandung ausgeformt, die über eine Zuglasche ("Ring-Pull") bei der Erstöffnung manuell entfernt wird. Die Barrierefolie besteht im Wesentlichen aus einer beschichteten Aluminiumfolie und ist an ihren offenen Enden durch einen Abschnitt des Flansches schützend umschlossen.

Der Erfindung liegt daher die Aufgabe zugrunde, das eingangs erwähnte und zuvor näher beschriebene Ausgießelement so auszugestalten und weiterzubilden, dass ein verbesserter Schutz der Barrierefolie vor Beschädigung bei weiterhin zuverlässiger Öffnungsfunktion des Ausgießelements erreicht wird.

Gelöst wird diese Aufgabe durch ein Ausgießelement mit allen Merkmalen von Patentanspruch 1. Die Stützwand weist vorzugsweise eine höhere Steifigkeit als die Barrierefolie auf und dient daher als Verstärkung der Barrierefolie. Die Stützwand kann die auf die Barrierefolie einwirkenden Kräfte aufnehmen und in den Grundköper ableiten. Durch den Einsatz einer Stützwand stellt die empfindliche Barrierefolie nicht mehr die schwächste Stelle der Verpackung dar und ist besser vor mechanischen Beschädigungen geschützt. Die Gewinde können als Gewinde mit konstanter Steigung oder als Gewinde mit veränderlicher Steigung ausgebildet sein. Die Gewinde können eingängig oder mehrgängig sein. Unter einem Gewinde ist im Rahmen der Erfindung nicht nur ein fortlaufender, spiralförmiger Gewindegang zu verstehen. Ebenso meint die Bezeichnung "Gewinde" alternative Führungselemente, die derart Zusammenwirken, dass eine Rotationsbewegung in eine Translationsbewegung umgewandelt wird.

Für eine besonders günstige Herstellung kann gemäß einer weiteren Lehre der Erfindung vorgesehen sein, dass der Grundkörper und die Stützwand einstückig ausgebildet sind. Eine einstückige Ausbildung von Grundkörper und Stützwand hat den Vorteil, dass der dreiteilige Aufbau des Ausgießelements erhalten bleibt. Durch die Vermeidung weiterer Bauteile kann die Montage weitgehend unverändert bleiben. Die einstückige Ausbilung ermöglicht zudem den Einsatz günstiger Herstellungsverfahren, wie beispielsweise Spritzgießen.

Die Barrierefolie kann besonders einfach aufgebracht werden, indem nach einer weiteren Ausbildung der Erfindung die Stützwand und der Flansch in einer Ebene angeordnet sind.

Durch die Anordnung von Stützwand und Flansch in derselben Ebene wird eine ebene Fläche bereitgestellt, an die die Barrierefolie angelegt werden kann. Durch die Vermeidung von scharfen Kanten und spitzen Ecken wird eine Beschädigung der Barrierefolie weitgehend ausgeschlossen.

Nach einer weiteren Lehre der Erfindung ist vorgesehen, dass die Stützwand durch mindestens eine Trennstelle mit dem Grundkörper verbunden ist. Die Trennstelle weist durch die Wahl des Materials und/oder die Formgebung eine geringere Stabilität auf als die übrigen Bereiche des Ausgießelements und ist somit als Sollbruchstelle ausgebildet. Die Trennstelle ermöglicht daher trotz der Verstärkungsfunktion der Stützwand ein einfaches Öffnen der Ausgießöffnung durch die Schneide des Schneidrings.

In weiterer Ausgestaltung wird vorgeschlagen, dass die Trennstelle als Steg, Materialbrücke oder umlaufende Dünnstelle ausgebildet ist. Die Verbindung von Stützwand und Grundkörper durch Stege oder Materialbrücken hat den Vorteil, dass ein sparsamer Materialeinsatz möglich wird und dass die Trennstellen von der Schneide besonders leicht aufgebrochen oder aufgeschnitten werden können. Eine umlaufende Dünnstelle ermöglicht hingegen, dass die Stützwand auch relativ große Kräfte aufnehmen kann und somit eine hohe Formstabilität zur Stützung der Barrierefolie bietet.

Nach einer weiteren Ausbildung der Erfindung ist vorgesehen, dass die Barrierefolie an der Stützwand und an dem Flansch anliegt. Indem sich die Barrierefolie über den Bereich der Stützwand hinaus erstreckt und auch Teile des Flansches abdeckt, kann eine optimale Abdichtung der Verpackung bis in den Randbereich des Flansches erreicht werden. Vorzugsweise erstreckt sich die Barrierefolie bis zum Rand des Flansches, so dass sich eine Überlappung mit dem Bereich ergibt, in welchem der Flansch an die Verpackung befestigt ist.

Eine besonders gute Abdichtung wird gemäß einer weiteren Ausgestaltung erreicht, indem die Barrierefolie im Bereich der Stützwand und im Bereich des Flansches mit dem Grundkörper versiegelt, insbesondere verschweißt ist. Durch eine Versiegelung, insbesondere durch eine Verschweißung, wird eine gleichmäßige und flächige Verbindung zwischen Barrierefolie und Stützwand bzw. Flansch erreicht. Dies hat eine hohe Dichtigkeit der Nahtstelle zur Folge. Die Versiegelung wird vorzugsweise als stoffschlüssige Verbindung realisiert. Bevorzugt können zum Versiegeln Klebverfahren oder Schweißverfahren, insbesondere Ultraschallschweißen, zum Einsatz kommen.

Ein sicheres Öffnen des Ausgießkanals wird in weiterer Ausbildung der Erfindung gewährleistet, indem die Barrierefolie im Bereich der Trennstelle nicht mit dem Grundkörper versiegelt ist. Versuchsreihen haben ergeben, dass die Schneide gleichmäßiger und mit weniger Kraft die Trennstelle aufbrechen oder aufschneiden kann, wenn im Bereich der Trennstelle keine Versiegelung mit der Barrierefolie erfolgt. Indem lokal auf eine Versiegelung, und damit auf den Einfluss thermischer und/oder chemischer Energie verzichtet wird, bleiben die Materialeigenschaften in diesem Bereich unverändert.

Gemäß einer weiteren Lehre der Erfindung ist vorgesehen, dass die Barrierefolie mindestens eine Sperrschicht, insbesondere eine Sperrschicht aus EVOH, AlOₓ, oder SiOₓ aufweist. Je nach Anforderungen können Schichten verschiedener Materialien wie Ethylen-Vinylalkohol (EVOH), Polyethylenterephthalat (PET) als Trägerschicht, Aluminiumoxid (AlOₓ) oder Siliziumoxid (SiOₓ) verwendet werden. Folien sind besonders gut zu verarbeiten, stehen in verschiedenen Stärken zur Auswahl und eignen sich daher besonders gut als Barrierefolie. Die Barrierefolie kann auch durch Bedampfung, etwa Aluminium-Bedampfung, erzeugt werden.

Darüber hinaus sieht eine weitere Ausbildung der Erfindung vor, dass die Barrierefolie als mehrlagige oder mehrschichtige Folie, insbesondere als Laminat ausgebildet ist. Durch Mehrschichtfolien können die Eigenschaften einlagiger oder einschichtiger Folien unterschiedlicher Materialien zu einem Laminat kombiniert werden. Je nach Material und Stärke der einzelnen Schichten lassen sich Laminate mit unterschiedlichsten Eigenschaften erzeugen.

In weiterer Ausgestaltung der Erfindung wird vorgeschlagen, dass die Barrierefolie gasdicht und/oder flüssigkeitsdicht ist. Viele Lebensmittel sind empfindlich und sollen möglichst gut vor Umwelteinflüssen geschützt werden. Der Eintritt von Gasen, insbesondere von Sauerstoff, würde die Vermehrung von Keimen beschleunigen und damit die Haltbarkeit der abgefüllten Lebensmittel verringern. Dies kann durch eine gasdichte Barrierefolie verhindert werden. Gleichzeitig kann die Verpackung durch eine flüssigkeitsdichte Barrierefolie das Ein- und Austreten von Flüssigkeiten verhindern. Die Barrierefolie kann vorzugsweise auch das Eintreten von Licht verhindern.

Ein Originalitätssiegel wird gemäß einer weiteren Ausbildung der Erfindung erreicht, indem der Schraubdeckel in montierter Stellung über eine als Sollbruchstelle ausgebildete Materialbrücke mit dem Grundkörper verbunden ist. Auf diese Weise können Verbraucher auf einen Blick erkennen, ob eine Verpackung mit verschlossenem Schraubdeckel bereits zuvor geöffnet worden ist und der Inhalt möglicherweise nicht mehr frisch ist.

Eine weitere Ausgestaltung der Erfindung sieht vor, dass der Grundkörper ein Innengewinde aufweist. Das Innengewinde des Grundkörpers wirkt mit dem Schneidring zusammen, so dass an dem Schraubdeckel kein zweites Gewinde vorgesehen zu sein braucht.

Schließlich ist in weiterer Ausgestaltung der Erfindung vorgesehen, dass der Schneidring ein Außengewinde aufweist. Das Außengewinde des Schneidrings wirkt mit dem Innengewinde des Grundkörpers zusammen. Alternativ oder kumulativ, wenn auch weniger bevorzugt, kann der Schneidring über ein weiteres Gewinde mit dem Schraubdeckel zusammenwirken. Indem das Gewinde des Schneidrings an dessen Außenseite liegt, kann die Innenseite des Schneidrings glatt ausgebildet sein, wodurch der Inhalt der Verpackung leichter durch den Schneidring hindurch strömen kann.

Die Erfindung wird nachfolgend anhand einer lediglich ein bevorzugtes Ausführungsbeispiel darstellenden Zeichnung näher erläutert. In der Zeichnung zeigen
- Fig. 1: eine erste Ausgestaltung eines dreiteiligen Ausgießelements in montiertem Zustand in einer geschnittenen Ansicht,
- Fig. 2: das in Fig. 1 dargestellte Ausgießelement in einer perspektivischen Ansicht,
- Fig. 3: eine zweite Ausgestaltung eines dreiteiligen Ausgießelements in montiertem Zustand in einer geschnittenen Ansicht,
- Fig. 4: das in Fig. 3 dargestellte Ausgießelement in einer perspektivischen Ansicht,
- Fig. 5: eine vergrößerte Ansicht von Bereich V des in Fig. 1 dargestellten Ausgießelements,
- Fig. 6: einen Schraubdeckel in einer Draufsicht,
- Fig. 7: den in Fig. 6 dargestellten Schraubdeckel in einer geschnittenen Ansicht entlang der Linie VII-VII aus Fig. 6,
- Fig. 8: eine perspektivische Ansicht des Schraubdeckels aus Fig. 6,
- Fig. 9: eine weitere perspektivische Ansicht des Schraubdeckels aus Fig. 6,
- Fig. 10: einen Schneidring in seitlicher Ansicht,
- Fig. 11: den in Fig. 10 dargestellten Schneidring in einer geschnittenen Ansicht entlang der Linie XI-XI aus Fig. 10,
- Fig. 12: eine perspektivische Ansicht des Schneidrings aus Fig. 10, und
- Fig. 13: eine weitere perspektivische Ansicht des Schneidrings aus Fig. 10.

In Fig. 1 ist eine erste Ausgestaltung eines dreiteiligen Ausgießelements 1 in zusammengebautem Zustand in einer geschnittenen Ansicht dargestellt. Das Ausgießelement 1 ist wiederverschließbar und besteht im Wesentlichen aus drei Teilen, nämlich einem Grundkörper 2, einem Schneidring 3 und einem Schraubdeckel 4. Die drei Teile des Ausgießelements 1 werden üblicherweise aus Kunststoff hergestellt. Der Grundkörper 2 weist einen umlaufenden Flansch 5 auf, der mit einer Verpackung 6 verbunden werden kann. Im seinem zentralen Bereich bildet der Grundkörper 2 eine zylindrische Ausgießöffnung 7 aus. An den Wänden der Ausgießöffnung 7 weist der Grundkörper 2 sowohl ein Innengewinde 8 als auch ein Außengewinde 9 auf. Das Innengewinde 8 des Grundkörpers 2 wirkt mit einem Außengewinde 10 des Schneidrings 3 zusammen, während das Außengewinde 9 des Grundkörpers 2 mit einem Innengewinde 11 des Schraubdeckels 4 zusammenwirkt.

Der Schraubdeckel 4 verfügt in seinem Inneren über mindestens einen Mitnehmer 12, der die beim Öffnen des Schraubdeckels 4 entstehende Drehkraft auf einen Vorsprung 13 des Schneidrings 3 überträgt. Der Schneidring 13 weist mindestens eine Schneide 14 auf. Das Außengewinde 9 des Grundkörpers 2 und das Innengewinde 11 des Schraubdeckels 4 weisen eine Steigung auf, welche der Steigung des Innengewindes 8 des Grundkörpers 2 und des Außengewindes 10 des Schneidrings 3 entgegengesetzt ist. Auf diese Weise wird erreicht, dass sich der Schraubdeckel 4 bei einer Drehung gegen den Uhrzeigersinn um eine Hochachse 15 von der Verpackung abhebt, während sich der Schneidring 3 ebenfalls gegen den Uhrzeigersinn gedreht wird, sich jedoch axial in die entgegengesetzte Richtung, also in Richtung des Packungsinneren, bewegt.

Im unteren Bereich der Ausgießöffnung 7 weist der Grundkörper 2 eine Stützwand 16 auf. Die Stützwand 16 ist über mindestens eine Trennstelle 17 mit dem Grundkörper 2 verbunden. Die Trennstelle 17 kann als Steg oder Materialbrücke ausgebildet sein. Ebenso kann die Trennstelle 17 als umlaufende Dünnstelle oder Schwächung ausgebildet sein. Die Unterseite des Grundköpers 2, also die Unterseite des Flansches 5 und die Unterseite der Stützwand 16 sind mit einer Barrierefolie 18 bedeckt. Beim Öffnen des Schraubdeckels 4 öffnet die Schneide 14 die Trennstelle 17 und die Barrierefolie 18 im Bereich der Trennstelle 17 und legt die Stützwand 16 und die Barrierefolie 18 um, so dass die Ausgießöffnung 7 freigeben wird. Der Inhalt der Packung kann auf diese Weise durch die Ausgießöffnung 7 nach außen gelangen und der Packung entnommen werden. Vorzugsweise hat/haben die Schneide/n 14 beim Öffnungsvorgang nur einen Aktionskreis von weniger als 360°, damit die Stützwand 16 nicht vollständig von dem Grundkörper 2 abgelöst wird und in das Innere der Packung hineinfallen kann, sondern durch den Schneidring 3 lediglich in das Innere der Packung hineingeklappt wird. Gleichwohl befindet sich der Schneidring 3 bei geöffnetem Schraubdeckel 4 in einer so tiefen Stellung, dass die in das Packungsinnere geklappte Stützwand 16 durch den Schneidring 3 beim Gießvorgang am Zurückklappen gehindert wird. Auf diese Weise ist sichergestellt, dass die Ausgießöffnung 7 bei geöffnetem Schraubdeckel 4 nicht durch die Stützwand 16 versperrt wird, so dass man den Packungsinhalt bequem aus der Packung strömen lassen kann.

Fig. 2 zeigt das Ausgießelement 1 aus Fig. 1 in einer perspektivischen Darstellung. Erkennbar ist der Schraubdeckel 4 sowie der überstehende Flansch 5 des Grundkörpers 2. Der Schneidring 3 befindet sich unter dem Schraubdeckel 4 und ist daher in Fig. 2 nicht sichtbar. Unterhalb des Flansches 5 ist die Barrierefolie 18 dargestellt. In der in Fig. 2 dargestellten Ausführungsform ist der Flansch 5 rund ausgebildet.

In Fig. 3 ist eine zweite Ausgestaltung eines dreiteiligen Ausgießelements 1 in zusammengebautem Zustand in einer geschnittenen Ansicht dargestellt. Der Schneidring 3 und der Schraubdeckel 4 sind gegenüber der ersten Ausgestaltung des Ausgießelements unverändert. Der wesentliche Unterschied zu dem in Fig. 1 gezeigten Ausgießelement liegt in der abweichenden Gestaltung des Flansches 5. Der Flansch 5 wird in der in Fig. 3 dargestellten Ausgestaltung aus einem im Hinblick auf die Hochachse 15 radial verlaufenden Flansch 5' sowie aus einem abgewinkelten und eher axial verlaufenden Flansch 5" gebildet. Der sich in radialer Richtung erstreckende Flansch 5' ist in einer Ebene mit der Stützwand 16 angeordnet. Sowohl die Stützwand 16 als auch der Flansch 5' sind an ihrer Unterseite mit der Barrierefolie 18 bedeckt. Der abgewinkelte Flansch 5" kann an seiner Außenseite mit der Verpackung 6 verbunden werden. Bei der dargestellten Ausgestaltung ist der Flansch 5 quadratisch ausgebildet und weist an seinen Ecken Ansätze 19 auf, welche die Verbindung zwischen Verpackung 6 und Flansch 5" verbessern sollen.

Fig. 4 zeigt das Ausgießelement 1 aus Fig. 3 in einer perspektivischen Darstellung. Gut erkennbar ist die quadratische Form des Flansches 5. Die abgewinkelten Flansche 5" weisen Rippen 20 auf, die einerseits die Flansche 5" mechanisch verstärken sollen und andererseits, wie die Ansätze 19, eine bessere Anbindung der Verpackung 6 an den Flansch 5 ermöglichen sollen. Ein Originalitätssiegel 21 mit als Sollbruchstellen ausgebildeten Materialbrücken 22 verbindet den Grundkörper 2 mit dem Schraubdeckel 4. Beim erstmaligen Öffnen werden die Materialbrücken 22 zerstört, so dass ein Verbraucher leicht erkennen kann, ob die Packung bereits zuvor geöffnet worden ist.

In Fig. 5 wird der Bereich V um die linke Trennstelle 17 des in Fig. 1 dargestellten Ausgießelements 1 stark vergrößert gezeigt. Die Darstellung ist jedoch bis auf den abweichend ausgestalteten Flansch 5 auch auf das in Fig. 3 dargestellte Ausgießelement 1 übertragbar. Der Flansch 5, die Stützwand 16 und die Trennstelle 17 liegen in einer Ebene und bilden an der Unterseite gemeinsam eine ebene Fläche zur Anlage der Barrierefolie 18 aus. Die Barrierefolie 18 ist mit dem Flansch 5 und mit der Stützwand 16 versiegelt, was durch eine Siegelung 23 dargestellt ist. Unter der Siegelung 23 wird eine stoffschlüssige Verbindung, insbesondere eine Verschweißung oder Verklebung verstanden. Im Bereich der Trennstelle 17 ist die Barrierefolie 18 nicht mit dem Grundkörper 2 versiegelt. Die Siegelung 23 weist also im Bereich der Trennstelle 17 eine Lücke auf. Dieser Bereich wird als ungesiegelter Bereich 24 bezeichnet. Die Schneide 14 kann die Trennstelle 17 wesentlich leichter durchtrennen, wenn die Barrierefolie 18 im Bereich der Trennstelle 17 nicht mit dem Grundkörper 2 versiegelt ist. Zudem kann der Schneidring 3 die Stützwand 16 leichter in das Innere der Verpackung 6 klappen, wenn in dem als Scharnier stehengebliebenen Bereich zwischen Grundkörper 2 und Stützwand 16 keine Siegelung 23 erfolgt ist. Ebenso ist in Fig. 5 erkennbar, dass die Barrierefolie 18 bis zum äußeren Rand des Flansches 5 mit dem Flansch 5 versiegelt ist. Auf diese Weise soll vermieden werden, dass der Rand der Barrierefolie 18 lose von dem Grundkörper 2 absteht.

Der Schraubdeckel 4 ist in den Fig. 6 bis 9 dargestellt. In Fig. 6 ist der Schraubdeckel 4 in einer Draufsicht dargestellt. Fig. 7 zeigt den Schraubdeckel 4 in einer geschnittenen Ansicht entlang der Linie VII-VII aus Fig. 6. Der Schraubdeckel 4 weist in seinem Inneren zwei Mitnehmer 12 auf, die eine Drehbewegung des Schraubdeckels 4 auf den in Fig. 6 nicht dargestellten Schneidring 3 übertragen. Ebenfalls im Innern des Schraubdeckels 4 ist das Innengewinde 11 angeordnet, welches mit dem nicht dargestellten Außengewinde 9 des Grundkörpers 2 zusammenwirkt.

In den Fig. 8 und 9 ist der Schraubdeckel 4 in einer perspektivischen Ansicht dargestellt. Der in den Fig. 8 und 9 dargestellte Schraubdeckel 4 weist ebenfalls zwei Mitnehmer 12 und ein Innengewinde 11 auf. Die Mitnehmer 12 weisen an der dem Vorsprung 13 des Schneidrings 3 zugeordneten Seite eine vergrößerte Anlagefläche auf. Diese Anlagefläche ist so ausgestaltet, dass der Mitnehmer 12 die Drehkraft über den Vorsprung 13 sicher auf den Schneidring 3 übertragen kann und dass der Vorsprung 13 beim Öffnungsvorgang in axialer Richtung an der Anlagefläche abgleiten kann.

Der Schneidring 3 ist in den Fig. 10 bis 13 dargestellt. In Fig. 10 wird der Schneidring 3 von der Seite dargestellt. Der Schneidring weist zwei Schneiden 14 und ein Außengewinde 10 auf. In Fig. 11 ist der in Fig. 10 dargestellte Schneidring 3 in einer geschnittenen Ansicht entlang der Linie XI-XI aus Fig. 10 gezeigt. Neben der Schneide 14 und dem Außengewinde 10 ist in dieser Ansicht auch der Vorsprung 13 erkennbar, der mit dem nicht dargestellten Mitnehmer 12 des Schraubdeckels 4 zusammenwirkt. In Fig. 12 ist der Schneidring 3 aus Fig. 10 in einer perspektivischen Darstellung abgebildet. Der Schneidring 3 weist neben dem Außengewinde 10 zwei gegenüberliegende Schneiden 14 und zwei ebenfalls gegenüberliegende Vorsprünge 13 auf. Fig. 13 zeigt den Schneidring 3 aus Fig. 10 in einer weiteren perspektivischen Darstellung. Auch hier sind neben dem Außengewinde 10 zwei Schneiden 14 und einer der beiden Vorsprünge 13 abgebildet.

## Patentansprüche

1. Wiederverschließbares Ausgießelement (1) für in Verpackungen (6) abgefüllte Flüssigkeiten, insbesondere flüssige Lebensmittel, mit:
- einem Grundkörper (2), welcher eine Ausgießöffnung (7), ein Außengewinde (9) und einen Flansch (5, 5") zur Verbindung mit der Verpackung (6) aufweist,
- einem in der Ausgießöffnung (7) angeordneten Schneidring (3), welcher wenigstens eine Schneide (14) und einen Vorsprung (13) aufweist, und
- einem Schraubdeckel (4), welcher ein Innengewinde (11) und wenigstens einen Mitnehmer (12), der die beim Öffnen des Schraubdeckels (4) entstehende Drehkraft auf den Vorsprung (13) des Schneidrings (13) überträgt, aufweist,
wobei die Ausgießöffnung (7) durch eine Barrierefolie (18) verschlossen ist, **dadurch gekennzeichnet, dass** der Grundkörper (2) im unteren Bereich der Ausgießöffnung (7) eine Stützwand (16) aufweist, an der die Barrierefolie (18) anliegt und dass die Unterseite des Flansches (5) und die Unterseite der Stützwand (16) mit der Barrierefolie (18) bedeckt sind.

2. Wiederverschließbares Ausgießelement nach Anspruch 1, **dadurch gekennzeichnet, dass** der Grundkörper (2) und die Stützwand (16) einstückig ausgebildet sind.

3. Wiederverschließbares Ausgießelement nach Anspruch 1 oder 2, **dadurch gekennzeichnet, dass** die Stützwand (16) und der Flansch (5, 5') in einer Ebene angeordnet sind.

4. Wiederverschließbares Ausgießelement nach einem der Ansprüche 1 bis 3, **dadurch gekennzeichnet, dass** die Stützwand (16) durch mindestens eine Trennstelle (17) mit dem Grundkörper (2) verbunden ist.

5. Wiederverschließbares Ausgießelement nach einem der Ansprüche 1 bis 4, **dadurch gekennzeichnet, dass** die Trennstelle (17) als Steg, Materialbrücke oder umlaufende Dünnstelle ausgebildet ist.

6. Wiederverschließbares Ausgießelement nach einem der Ansprüche 1 bis 5, **dadurch gekennzeichnet, dass** die Barrierefolie (18) an der Stützwand (16) und an dem Flansch (5, 5') anliegt.

7. Wiederverschließbares Ausgießelement nach einem der Ansprüche 1 bis 6, **dadurch gekennzeichnet, dass** die Barrierefolie (18) im Bereich der Stützwand (16) und im Bereich des Flansches (5, 5') mit dem Grundkörper (2) versiegelt, insbesondere verschweißt ist.

8. Wiederverschließbares Ausgießelement nach einem der Ansprüche 1 bis 7, **dadurch gekennzeichnet, dass** die Barrierefolie (18) im Bereich der Trennstelle (17) nicht mit dem Grundkörper (2) versiegelt ist.

9. Wiederverschließbares Ausgießelement nach einem der Ansprüche 1 bis 8, **dadurch gekennzeichnet, dass** die Barrierefolie (18) mindestens eine Sperrschicht, insbesondere eine Sperrschicht aus EVOH, AlOₓ, oder SiOₓ aufweist.

10. Wiederverschließbares Ausgießelement nach einem der Ansprüche 1 bis 9, **dadurch gekennzeichnet, dass** die Barrierefolie (18) als mehrlagige oder mehrschichtige Folie, insbesondere als Laminat ausgebildet ist.

11. Wiederverschließbares Ausgießelement nach einem der Ansprüche 1 bis 10, **dadurch gekennzeichnet, dass** die Barrierefolie (18) gasdicht und/oder flüssigkeitsdicht ist.

12. Wiederverschließbares Ausgießelement nach einem der Ansprüche 1 bis 11, **dadurch gekennzeichnet, dass** der Schraubdeckel (4) in montierter Stellung über eine als Sollbruchstelle ausgebildete Materialbrücke (22) mit dem Grundkörper (2) verbunden ist.

13. Wiederverschließbares Ausgießelement nach einem der Ansprüche 1 bis 12, **dadurch gekennzeichnet, dass** der Grundkörper (2) ein Innengewinde (8) aufweist.

14. Wiederverschließbares Ausgießelement nach einem der Ansprüche 1 bis 13, **dadurch gekennzeichnet, dass** der Schneidring (3) ein Außengewinde (10) aufweist.

## Claims

1. Reclosable pouring element (1) for liquids filled in packages (6), in particular liquid foods, comprising:
- a base body (2), comprising a pouring opening (7), an external thread (9) and a flange (5, 5") for connection to the package (6),
- a cutting ring (3) arranged in the pouring opening (7), which comprises at least one cutting edge (14) and a projection (13), and
- a screw cap (4), which comprises an internal thread (11) and at least one catch (12), which transmits the rotational force that occurs during the opening of the screw cap (4) to the projection (13) of the cutting ring (13),
wherein the pouring opening (7) is closed by a barrier film (18),
**characterised in that** the base body (2) comprises a support wall (16) in the lower region of the pouring opening (7), against which the barrier foil (18) rests, and **in that** the underside of the flange (5) and the underside of the support wall (16) are covered by the barrier film (18).

2. Reclosable pouring element according to claim 1, **characterised in that** the base body (2) and the support wall (16) are formed integrally.

3. Reclosable pouring element according to claim 1 or 2, **characterised in that** the support wall (16) and the flange (5, 5') are arranged in one plane.

4. Reclosable pouring element according to any one of claims 1 to 3, **characterised in that** the support wall (16) is connected to the base body (2) by at least one separation point (17).

5. Reclosable pouring element according to any one of claims 1 to 4, **characterised in that** the separation point (17) is formed by a web, material bridge or circumferential thin spot.

6. Reclosable pouring element according to any one of claims 1 to 5, **characterised in that** the barrier foil (18) rests against the support wall (16) and the flange (5, 5').

7. Reclosable pouring element according to any one of claims 1 to 6, **characterised in that** in the area of the support wall (16) and in the area of the flange (5, 5') the barrier foil (18) is sealed, in particular welded, to the base body (2).

8. Reclosable pouring element according to any one of claims 1 to 7, **characterised in that** in the area of the separating point (17) the barrier foil (18) is not sealed to the base body (2).

9. Reclosable pouring element according to any one of claims 1 to 8, **characterised in that** the barrier foil (18) comprises at least one barrier layer, in particular a barrier layer of EVOH, AlOₓ or SiOₓ.

10. Reclosable pouring element according to any one of claims 1 to 9, **characterised in that** the barrier foil (18) is in the form of a multilayered or multiply foil, in particular as laminate.

11. Reclosable pouring element according to any one of claims 1 to 10, **characterised in that** the barrier foil (18) is gas-tight and/or liquid-tight.

12. Reclosable pouring element according to any one of claims 1 to 11, **characterised in that** the screw cap (4) in the mounted position is connected to the base body (2) via a material bridge (22) in the form of a predetermined breaking point.

13. Reclosable pouring element according to any one of claims 1 to 12, **characterised in that** the base body (2) comprises an internal thread (8).

14. Reclosable pouring element according to any one of claims 1 to 13, **characterised in that** the cutting ring (3) has an external thread (10).

## Revendications

1. Elément verseur refermable (1) pour liquides contenus dans des emballages (6), en particulier pour des produits alimentaires liquides, avec
- un corps de base (2), qui présente une ouverture de déversement (7), un filetage extérieur (9) et une bride (5, 5") pour le raccordement à l'emballage (6),
- une bague de coupe (3), qui, disposée dans l'ouverture de déversement (7), présente au moins d'un tranchant (14) et d'une saillie (13), et
- un couvercle vissable (4), qui présente un filetage intérieur (11) et d'au moins un entraîneur (12), qui, lors de l'ouverture du couvercle vissable (4) transmet sur la sailli (13) de la bague de coupe (13) la pression rotative générée,
sachant que l'ouverture de déversement (7) est fermée par un film barrière (18), **caractérisé en ce que**, dans la section inférieure de l'ouverture de déversement (7), le corps de base (2) présente une paroi de support (16), contre laquelle porte le film barrière (18), et que la face inférieure de la bride (5) et la face inférieure de la paroi de support (16) sont couvertes par le film barrière (18).

2. Elément verseur refermable selon la revendication 1,
**caractérisé en ce que** le corps de base (2) et la paroi de support (16) sont formés d'une pièce.

3. Elément verseur refermable selon revendication 1 ou 2,
**caractérisé en ce que** la paroi de support (16) et la bride (5, 5') sont disposées sur un plan.

4. Elément verseur refermable selon l'une des revendications 1 à 3, **caractérisé en ce que** la paroi de support (16) est reliée au corps de base (2) par au moins un point de séparation (17).

5. Elément verseur refermable selon l'une des revendications 1 à 4, **caractérisé en ce que** le point de séparation (17) est en forme de patte, pont de matériau ou partie fine circonférentielle.

6. Elément verseur refermable selon l'une des revendications 1 à 5, **caractérisé en ce que** le film barrière (18) porte contre la paroi de support (16) et contre la bride (5, 5').

7. Elément verseur refermable selon l'une des revendications 1 à 6, **caractérisé en ce que** le film barrière (18) est scellé, en particulier soudé, au corps de base (2), dans la section de la paroi de support (16) et dans la section de la bride (5, 5').

8. Elément verseur refermable selon l'une des revendications 1 à 7, **caractérisé en ce que** le film barrière (18) n'est pas scellé sur le corps de base (2) dans la section du point de séparation (17).

9. Elément verseur refermable selon l'une des revendications 1 à 8, **caractérisé en ce que** le film barrière (18) présente au moins une couche d'arrêt, en particulier une couche d'arrêt en EVOH, AlOₓ, ou SiOₓ.

10. Elément verseur refermable selon l'une des revendications 1 à 9, **caractérisé en ce que** le film barrière (18) est formé par un film en plusieurs couches ou en plusieurs épaisseurs, en particulier par un laminé.

11. Elément verseur refermable selon l'une des revendications 1 à 10, **caractérisé en ce que** le film barrière (18) est étanche aux gaz et/ou aux liquides.

12. Elément verseur refermable selon l'une des revendications 1 à 11, **caractérisé en ce que** le couvercle vissable (4), à l'état monté, est relié au corps de base (2) par l'intermédiaire d'un pont de matériau (22), qui forme un point destiné à la rupture.

13. Elément verseur refermable selon l'une des revendications 1 à 12, **caractérisé en ce que** le corps de base (2) présente un filetage intérieur (8).

14. Elément verseur refermable selon l'une des revendications 1 à 13, **caractérisé en ce que** la bague de coupe (3) présente un filetage extérieur (10).
